# EUROPÄISCHE PATENTSCHRIFT

(11) **EP 3 370 030 B1**
(45) Veröffentlichungstag und Bekanntmachung des Hinweises auf die Patenterteilung: **25.03.2020**
(21) Anmeldenummer: 18020035.4
(22) Anmeldetag: 24.01.2018
(51) Int. Cl.: F41A 21/48

(54) **LAUFKLEMMUNG FÜR EINE SCHUSSWAFFE**
BARREL MOUNTING MEANS FOR A FIREARM
SERRAGE DE CANON POUR UNE ARME À FEU

(30) Priorität: 03.03.2017 DE 102017104546
(43) Veröffentlichungstag der Anmeldung: 05.09.2018
(73) Patentinhaber: J.G. Anschütz GmbH & Co. KG, 89079 Ulm (DE)
(72) Erfinder: Hankel, Willi, 34513 Waldeck-Sachsenhausen (DE)
(74) Vertreter: Meyer, Thorsten

(56) Entgegenhaltungen:
- DE-A1- 2 456 973
- DE-A1- 4 337 495
- GB-A- 586 495
- US-A- 2 205 982
- US-A- 2 589 912

## Beschreibung

Die Erfindung betrifft eine Laufklemmung einer Schusswaffe mit einem Lauf und einer den Lauf tragenden Systemhülse.

Der Lauf einer Waffe muss mit dem System beziehungsweise mit der Systemhülse verbunden werden. Dies kann bekanntermaßen durch auf das Laufende wirkende, an der Systemhülse gelagerte Schrauben erfolgen. Auch ein Einpressen oder ein Einkleben oder auch Verstiften des Laufendes in der Systemhülse ist bekannt. Ein Wechsel des Laufs bzw. dessen Demontage ist dabei nicht mehr möglich.

Aus der DE-OS 2456973 ist eine Feuerwaffe mit rücklaufendem Lauf und einer beim Abfeuern eines Schusses zum Abbremsen der Laufrücklaufbewegung in Bezug auf das Schlossgehäuse dienenden Rückstoßbremse bekannt, wobei eine zwischen Lauf und Rückstoßbremse angeordnete, von Hand betätigbare mechanische Kopplungsvorrichtung vorgesehen ist, wobei die ganze Waffe in der Weise ausgebildet ist, dass der Lauf der Waffe bei außer Betrieb gesetzter Rückstoßbremse von Hand in das Schlossgehäuse einschiebbar ist.

Aufgabe der Erfindung ist es eine verbesserte Laufklemmung zur Verfügung zu stellen, bei der eine einfache und sichere Halterung als auch ein Lösen des Laufs in einer Systemhülse ermöglicht ist.

Diese Aufgabe wird durch eine Laufklemmung einer Schusswaffe mit einem Lauf und einer den Lauf tragenden Systemhülse nach den Merkmalen des Anspruchs 1 gelöst.

Erfindungsgemäß ist vorgesehen, dass die Systemhülse eine Laufaufnahme aufweist, in die das Laufende des Laufs gesteckt wird, wobei zur Klemmung des Laufendes in der Laufaufnahme wenigstens ein in Querschnitt sichelförmiges Klemmstück vorhanden ist, welches in einer Klemm-Nut an der Systemhülse liegt und gegen das Laufende gedrückt werden kann.

Hierdurch ist auf besonders effektive Weise eine sehr vorteilhafte Drei-Punkt-Klemmung des Laufendes zum einen gegen die Laufaufnahme und zum anderen gegen die äußeren Enden des Klemmstücks ermöglicht. Dabei bleibt der Lauf jederzeit durch Lösen der Klemmung durch wegbewegen des Klemmstücks vom Laufende auswechselbar. Durch die Zylinderabschnitts-förmige Ausgestaltung des Klemmstücks ist dabei eine axiale als auch eine radiale Verklemmung ermöglicht. Klemmschrauben haben hier bisher nur Punktverbindungen geschaffen.

Bevorzugterweise ist der Innen-Radius des Klemmstücks kleiner als der Außenradius des Laufendes. Hierdurch ist eine Verformung des Klemmstücks gegen das Laufende hin möglich, wodurch die Haltekraft vorwählbar wird.

Dem folgend ist nach einer Ausgestaltung der Erfindung vorgesehen, dass das Klemmstück vermittels einer in der Systemhülse radial zum zylinderförmigen Laufende gelagerten Spann-Schraube gegen das Laufende unter elastischer Verformung gedrückt ist.

Eine vorteilhafte Ausgestaltung der Erfindung sieht vor, dass wenigstens eines der Klemmstücke in einer Klemmstück-Aufnahme-Nut am Laufende gedrückt ist.

Eine Weiterbildung der Erfindung sieht vor, dass die Klemmstück-Aufnahme-Nut zum Ende des Laufs hin Konus-förmig ausgestaltet ist. Hierdurch kann das Laufende sicher in die Laufaufnahme gezogen werden, wobei die Enden des Klemmstücks auf die Schrägfläche des Konus wirken können.

Eine Verdreh-Sicherung des Laufendes in der Laufaufnahme ist von Vorteil ausgestaltet, wobei ein am Laufende vorhandener Vorsprung in eine entsprechende Ausnehmung an der Systemhülse im eingesteckten Zustand des Laufendes in der Laufaufnahme eingreift.

Weitere vorteilhafte Ausgestaltungen ergeben sich aus den weiteren Unteransprüchen oder deren mögliche Unterkombinationen.

Nachfolgend wird die Erfindung anhand der Zeichnungen weiter erläutert. Im Einzelnen zeigt die schematische Darstellung in:
- Fig. 1: eine schematische Darstellung einer erfindungsgemäßen Laufklemmung mit Systemhülse und Laufende in einer Einzelteildarstellung,
- Fig. 2: eine Detaildarstellung eines Klemmstücks in einer Seitenansicht,
- Fig. 3: eine schematische Schnitt-Darstellung des Klemmstücks aus Fig. 2 in Blickrichtung A,
- Fig. 4: eine schematische Seitenansicht einer Spann-Schraube,
- Fig. 5: eine schematische Schnitt-Darstellung durch eine Systemhülse mit Laufaufnahme,
- Fig. 6: eine schematische erste Ansicht eines Laufendes aus einer ersten Richtung,
- Fig. 7: eine schematische zweite Ansicht eines Laufendes aus Fig. 6 aus einer zweiten Richtung,
- Fig. 8: eine schematische Ansicht des Laufendes aus Fig. 6 in Laufrichtung gesehen,
- Fig. 9: eine schematische Schnitt-Darstellung durch eine voll montierte Laufklemmung mit Laufende in der Laufaufnahme der Systemhülse,
- Fig. 10: eine schematische Schnitt-Darstellung durch eine Systemhülse mit darin geklemmtem Laufende,
- Fig. 11: eine schematische Schnitt-Darstellung durch die Systemhülse aus Fig. 10 mit stärker angezogener Spann-Schraube, und
- Fig. 12: eine schematische Schnitt-Darstellung durch die Systemhülse aus Fig. 10 mit maximal angezogener Spann-Schraube.

Die in den Figuren gleichen Bezugsziffern bezeichnen gleiche oder gleich wirkende Elemente.

In Fig. 1 ist eine beispielhafte Laufklemmung einer Schusswaffe mit einem Lauf 1 und einer den Lauf 1 tragenden Systemhülse 3 in Einzelteilen gezeigt.

Die Systemhülse 3 weist eine Laufaufnahme 4 auf, in die das Laufende 2 des Laufs 1 gesteckt werden kann. Dabei erfolgt die Klemmung des Laufendes 2 in der Laufaufnahme 4 mit im Beispiel zwei im Querschnitt sichelförmigen Klemmstücken 5.

Das Klemmstück 5 liegt jeweils in einer Klemm-Nut 6 an der Systemhülse 3 und wird im montierten Zustand gegen das Laufende 2 gedrückt.

In Fig. 2 ist das Klemmstück in einer Seitenansicht im Detail gezeigt. Der Innenradius 51 des Klemmstücks 5 ist kleiner als der Außenradius 21 des Laufendes 2 - siehe hierzu auch Fig. 10.

Fig. 3 zeigt eine schematische Schnitt-Darstellung des Klemmstücks aus Fig. 2 in Blickrichtung A.

Eine beispielhafte Spann-Schraube 7 ist in einer schematischen Seitenansicht in Fig. 4 gezeigt. Der Spann-Schraubenkopf 71 ist dabei zur Zusammenwirkung mit einer entsprechenden Spann-Schraubenkopf-Aufnahme 53 an dem Klemmstück 5, siehe hierzu beispielsweise Fig. 3 und Fig. 10 bis 12, ausgebildet.

Fig. 5 zeigt eine schematische Schnitt-Darstellung durch eine Systemhülse 3 mit Laufaufnahme 4. Die Spann-Schraube 7 ist in einem in einer Spann-Schrauben-Aufnahme 61 ausgebildeten Gewinde geführt. Oberhalb der Spann-Schrauben-Aufnahmen 61 sind die Klemm-Nuten 6 ausgebildet, in denen die Klemmstücke 5 liegen, siehe hierzu auch Fig. 9 und 10 bis 12.

Die Fig. 6 bis 8 zeigen das Laufende 2 in verschiedenen Ansichten.

Fig. 9 zeigt eine schematische Schnitt-Darstellung durch eine voll montierte Laufklemmung mit einem Laufende 2 geklemmt in der Laufaufnahme 4 der Systemhülse 3. Die Klemmstücke 5 sind vermittels jeweils einer in der Systemhülse 3 radial zum zylinderförmigen Laufende 2 gelagerten Spann-Schraube 7 gegen das Laufende 2 unter elastischer Verformung des Klemmstücks 5 gedrückt.

Eines der Klemmstücke 5 ist in einer Klemmstück-Aufnahme-Nut 22 am Laufende 2 gedrückt. Die Klemmstück-Aufnahme-Nut 22 ist auch in den Fig. 6 und 7 näher gezeigt. Die Klemmstück-Aufnahme-Nut 22 ist zum Ende 24 des Laufendes 2 hin Konus-förmig 23 ausgestaltet. Hierdurch wird das Laufende 2 in der Laufaufnahme 4 liegend in Richtung Systemhülse 3 gezogen, sodass der Lauf 1 definiert an der Systemhülse 3 anliegt.

Ebenfalls ersichtlich ist in Fig. 9 die eingreifende Verdreh-Sicherung des Laufendes 2 in der Laufaufnahme 4. Dabei ist ein am Laufende 2 ausgestalteter Vorsprung 8 in einer entsprechende Ausnehmung 9 an der Systemhülse 3 im eingesteckten Zustand des Laufendes 2 in der Laufaufnahme 4 in Eingriff. So wird sichergestellt, dass der Lauf 1 immer in einer definierten Lage an der Systemhülse 3 gehalten ist.

Die Fig. 10 bis 12 zeigen jeweils in einer schematischen Schnitt-Darstellung durch eine Systemhülse mit darin geklemmtem Laufende unterschiedliche Anzugsgrade der Spannschraube 7 gegen das Klemmstück 5.

Durch die Enden 52 des Klemmstücks 5 - siehe auch Fig. 2 - wird mit dem gegenüberliegenden oberen Punkt 41 der Laufaufnahme 4 eine sehr stabile Drei-Punkt-Auflage bzw. -Klemmung des Laufendes 2 in der Laufaufnahme 4 gebildet.

Da das Klemmstück 5 formelastisch ausgebildet ist, kann durch den Anzug der Spannschraube 7 eine vorwählbare Haltekraft auf das Laufende 2 ausgeübt werden.

Fig. 11 zeigt eine schematische Schnitt-Darstellung durch die Systemhülse aus Fig. 10 mit stärker angezogener Spann-Schraube 7, und Fig. 12 entsprechend mit maximal angezogener Spann-Schraube 7.

Die Laufklemmung ist durch Lösen der Spann-Schrauben 7 auf einfache Weise aufhebbar und der Lauf 1 kann einfach mit seinem Laufende 2 aus der Laufaufnahme 4 der Systemhülse 3 gezogen werden. So ist ein Laufwechsel als auch Wartung sehr einfach ermöglicht.

### Bezugszeichenliste

- 1: Lauf

- 2: Laufende
- 21: Außenradius
- 22: Klemmstück-Aufnahme-Nut
- 23: Konus-förmige Nut
- 24: Ende des Laufendes

- 3: Systemhülse

- 4: Laufaufnahme
- 41: oberer Punkt der Laufaufnahme

- 5: Klemmstück
- 51: Innenradius
- 52: Enden des Klemmstücks
- 53: Spann-Schraubenkopf-Aufnahme

- 6: Klemm-Nut
- 61: Spann-Schrauben-Aufnahme

- 7: Spann-Schraube
- 71: Spann-Schraubenkopf

- 8: Vorsprung

- 9: Ausnehmung

## Patentansprüche

1. Laufklemmung einer Schusswaffe mit einem Lauf (1) und einer den Lauf (1) tragenden Systemhülse (3),
**dadurch gekennzeichnet,**
**dass** die Systemhülse (3) eine Laufaufnahme (4) aufweist, in die das Laufende (2) des Laufs (1) gesteckt wird,
wobei zur Klemmung des Laufendes (2) in der Laufaufnahme (4) wenigstens ein in Querschnitt sichelförmiges Klemmstück (5) vorhanden ist, welches in einer Klemm-Nut (6) an der Systemhülse (3) liegt und gegen das Laufende (2) drückbar ist.

2. Laufklemmung nach Anspruch 1,
**dadurch gekennzeichnet,**
**dass** der Innenradius (51) des Klemmstücks (5) kleiner ist als der Außenradius (21) des Laufendes (2).

3. Laufklemmung nach Anspruch 1 oder 2,
**dadurch gekennzeichnet,**
**dass** das Klemmstück (5) vermittels einer in der Systemhülse (3) radial zum zylinderförmigen Laufende (2) gelagerten Spann-Schraube (7) gegen das Laufende (2) unter elastischer Verformung des Klemmstücks (5) gedrückt ist.

4. Laufklemmung nach einem der vorhergehenden Ansprüche,
**dadurch gekennzeichnet,**
**dass** wenigstens eines der Klemmstücke (5) in einer Klemmstück-Aufnahme-Nut (22) am Laufende (2) gedrückt ist.

5. Laufklemmung nach Anspruch 4,
**dadurch gekennzeichnet,**
**dass** die Klemmstück-Aufnahme-Nut (22) zum Ende (24) des Laufendes (2) hin Konus-förmig (23) ausgestaltet ist.

6. Laufklemmung nach einem der vorhergehenden Ansprüche,
**dadurch gekennzeichnet,**
**dass** eine Verdreh-Sicherung (8, 9) des Laufendes (2) in der Laufaufnahme (4) vorhanden ist, wobei ein am Laufende (2) ausgestalteter Vorsprung (8) in eine entsprechende Ausnehmung (9) an der Systemhülse (3) im eingesteckten Zustand des Laufendes (2) in der Laufaufnahme (4) eingreift.

## Claims

1. Barrel clamping means of a firearm having a barrel (1) and a system housing (3) supporting the barrel (1),
**characterized in that**
the system housing (3) has a barrel holder (4) into which the barrel end (2) of the barrel (1) is inserted,
wherein at least one clamping element (5) having a sickle-shaped cross section is disposed in the barrel holder (4) to clamp the barrel end (2), the at least one clamping element (5) resting in a clamping groove (6) on the system housing (3) and being pressable against the barrel end (2).

2. Barrel clamping means according to claim 1,
**characterized in that**
the inner radius (51) of the clamping element (5) is smaller than the outer radius (21) of the barrel end (2).

3. Barrel clamping means according to claim 1 or claim 2,
**characterized in that**
the clamping element (5) is pressed, with elastic deformation of the clamping element (5), against the barrel end (2) by means of a clamp screw (7) that is mounted radially with respect to the cylindrical barrel end (2).

4. Barrel clamping means according to any one of the preceding claims,
**characterized in that**
at least one of the clamping elements (5) is pressed in a clamping element receiving groove (22) at the barrel end.

5. Barrel clamping means according to claim 4,
**characterized in that**
the clamping element receiving groove (22) has conical form (23) toward the end (24) of the barrel end (2).

6. Barrel clamping means according to any one of the preceding claims,
**characterized in that**
an anti-rotation lock (8, 9) of the barrel end (2) is disposed in the barrel holder (4), wherein a protrusion (8) formed at the barrel end (2) engages a corresponding recess (9) at the system housing (3) when the barrel end (2) is inserted in the barrel holder (4).

## Revendications

1. Collier de serrage de barillet d'une arme à feu avec un barillet (1) et un manchon de système (3) supportant le barillet (1),
**caractérisé en ce que** le manchon de système (3) présente un logement de barillet (4) dans lequel l'extrémité de barillet (2) du barillet (1) est insérée, au moins une pièce de serrage (5) de section transversale en forme de faucille étant prévue pour serrer l'extrémité de barillet (2) dans le logement de barillet (4) qui se trouve dans une rainure de serrage (6) sur le manchon du système (3) et qui peut être pressée contre l'extrémité de barillet (2).

2. Collier de serrage de barillet selon la revendication 1, **caractérisé en ce que** le rayon intérieur (51) de la pièce de serrage (5) est plus petit que le rayon extérieur (21) de l'extrémité de barillet (2).

3. Collier de serrage de barillet selon la revendication 1 ou 2, **caractérisé en ce que** la pièce de serrage (5) est pressée contre l'extrémité de barillet (2) au moyen d'une vis de serrage (7) montée dans le manchon de système (3) radialement par rapport à l'extrémité de barillet cylindrique (2) avec déformation élastique de la pièce de serrage (5).

4. Collier de serrage de barillet selon l'une des revendications précédentes, **caractérisé en ce qu'**au moins une des pièces de serrage (5) est comprimée dans une rainure de réception de pièce de serrage (22) à l'extrémité de barillet (2).

5. Collier de serrage de barillet selon la revendication 4, **caractérisé en ce que** la rainure de réception de la pièce de serrage (22) est conique (23) vers l'extrémité (24) de l'extrémité de barillet (2).

6. Collier de serrage de barillet selon l'une des revendications précédentes, **caractérisé en ce qu'**un dispositif de blocage en rotation (8, 9) de l'extrémité de barillet (2) est prévu dans le logement de barillet, tandis qu'une saillie (8) formée sur l'extrémité de barillet (2) s'engage dans un évidement (9) correspondant du manchon de système (3) lorsque l'extrémité de barillet (2) est introduite dans le logement de barillet (4).
